# EUROPÄISCHE PATENTANMELDUNG

(11) **EP 2 767 390 A1**
(43) Veröffentlichungstag der Anmeldung: **20.08.2014**
(21) Anmeldenummer: 14155153.1
(22) Anmeldetag: 14.02.2014
(51) Int. Cl.: B32B 3/26, E04F 15/024, E04B 1/94, E04B 1/84, F24F 13/068

(54) **Bodenplatte und Verfahren zu deren Herstellung**

(30) Priorität: 15.02.2013 DE 102013002670
(71) Anmelder: Lindner Ag, 94424 Arnstorf (DE)
(72) Erfinder: Nürnberger, Robert, 94405 Zeholfing (DE)
(74) Vertreter: Klingseisen, Franz

(57) **Zusammenfassung**

Die Erfindung betrifft eine Bodenplatte, insbesondere aus Calciumsulfat, mit durchgehenden Öffnungen oder Durchbrechungen (2) auf wenigstens einem Teilbereich der Oberfläche, wobei in oder an den Durchbrechungen (2) ein bei Hitzeeinwirkung aufschäumbares Material (4) so aufgebracht ist, dass das Material (4) im Brandfall die Durchbrechungen (2) verschließt.

## Beschreibung

Die Erfindung betrifft Bodenplatten insbesondere aus Gipsfasermaterial sowie ein Verfahren zu deren Herstellung,

Bei Hohlraumböden oder Doppelböden ist es bekannt, die Bodenplatten aus Calciumsulfat zu fertigen. Calciumsulfat hat gute Brandschutzeigenschaften, sodass der geschlossene Bodenaufbau im Brandfall eine gute Brandschutzbarriere bildet.

Erfindungsgemäß werden die Bodenplatten mit einer Perforierung versehen, sodass die Bodenplatten für Belüftungszwecke des darüber liegenden Raums verwendet werden können. Zudem erhalten die Bodenplatten durch die Perforierung eine erwünschte schallschluckende Eigenschaft. Um die durch die Perforierung verringerten Brandschutzeigenschaften der Bodenplatten auszugleichen, wird in oder an den durchgehenden Öffnungen der Bodenplatten ein bei Hitzeeinwirkung aufschäumendes Material vorgesehen, das die durchgehenden Öffnungen verschließt und im Brandfall einen geschlossenen Bodenaufbau gewährleistet, dessen Brandschutzeigenschaften durch die Perforierung nicht beeinträchtigt sind.

Vorteilhafterweise wird im Ausgangszustand flüssiges bzw. fließfähiges, bei Hitzeeinwirkung aufschäumendes Material auf der nichtsaugfähigen Oberfläche der Bodenplatten als Beschichtung und/oder in Vertiefungen aufgebracht, worauf dieses Brandschutzmaterial verfestigt wird.

Auf den perforierten Bodenplatten kann ein luftdurchlässiger Bodenbelag, beispielsweise ein Nadelfilz oder ein perforierter PVC-Belag aufgebracht werden, durch den die Belüftung und die akustische Wirkung durch die Perforierung der Bodenplatten nicht beeinträchtigt wird.

Auf diese Weise kann unabhängig von dem auf der Bodenplatte aufgebrachten Belag eine Brandzulassung F30/REI30 erzielt werden.

Erfindungsgemäß wird eine Bodenplatte, insbesondere aus Calciumsulfat, mit durchgehenden Öffnungen oder Durchbrechungen auf wenigstens einem Teilbereich der Oberfläche vorgesehen, wobei in oder an den Durchbrechungen ein bei Hitzeeinwirkung aufschäumbares Material so aufgebracht wird, dass das Material im Brandfall die Durchbrechungen verschließt.

Vorzugsweise wird wenigstens auf einem Teilbereich des Innenumfangs der Durchbrechungen eine Schicht aus aufschäumbarem Material so aufgebracht, dass bei Hitzeeinwirkung die Durchbrechung geschlossen wird.
Zusätzlich oder anstelle des Aufbringens auf dem Innenumfang kann das aufschäumbare Material in Vertiefungen um die Mündungsöffnung oder an den Mündungsöffnungen der Bohrungen oder Durchbrechungen angeordnet sein.
Die Vertiefungen können streifenförmig auf wenigstens einer Oberfläche der Bodenplatte so aufgebracht werden, dass sie die Mündungsöffnungen der Durchbrechungen wenigstens teilweise umschließen. Hierbei können die streifenförmig aufgebrachten Vertiefungen gitterförmig angeordnet sein und auf diese Weise eine Durchbrechung umschließen.

Nach einer anderen Ausgestaltung kann auf wenigstens einer Seite der Bodenplatte eine Matte aus bei Hitzeeinwirkung aufschäumbarem Material aufgebracht werden, wobei die Matte Durchbrechungen entsprechend den Durchbrechungen in der Bodenplatte aufweist.

Um das im Ausgangszustand flüssige, bei Hitzeeinwirkung aufschäumbare Material in die Durchbrechungen bzw. Bohrungen der Bodenplatte einzubringen, wird vorteilhafterweise ein Stapel von perforierten Bodenplatten derart gebildet, dass die Bohrungen ausgerichtet sind und durch den Stapel von Platten verlaufen, worauf flüssiges, bei Hitzeeinwirkung aufschäumendes Material in die Bohrungen eingespritzt oder in die Bohrungen gegossen wird, wobei die Oberfläche der obersten Platte mit dem flüssigen Material bedeckt wird. Hierbei kann auch Druck von oben angelegt werden, um das flüssige Material durch die Bohrungen in den Platten zu drücken.

Überschüssiges Material lässt man abtropfen, worauf das auf dem Innenumfang der Bohrungen haftende Material trocknet und sich auf diese Weise verfestigt. Auf diese Weise kann eine größere Anzahl von Bodenplatten in einem Arbeitsschritt mit Brandschutzmaterial versehen werden.

Es kann auch Unterdruck unter dem Stapel von Platten angelegt werden, um das flüssige Material durch die Bohrungen zu saugen.
In der gleichen Weise kann das flüssige Material von unten mit Druck in die Bohrungen eingebracht werden, wobei gegebenenfalls auch Unterdruck auf der Oberseite angelegt werden kann, um das Durchdringen der Bohrungen mit dem flüssigen Material zu begünstigten.

Nach einer anderen Ausführungsform kann das bei Hitzeeinwirkung aufschäumende Material auf wenigstens einer Seite der perforierten Platte aufgebracht werden, worauf dann Bohrungen in die Platte im Bereich des aufgebrachten Materials eingebracht werden.
Dabei können auf wenigstens einer Seite der Platte ringförmige oder streifenförmige Ausfräsungen eingebracht werden, die mit Brandschutzmaterial in Form einer Matte oder mit im Ausgangszustand flüssigen Brandschutzmaterial aufgefüllt werden, worauf nach dem Trocknen und Verfestigen des Brandschutzmaterials die Bohrungen in den ringförmigen Bereichen bzw. längs den streifenförmigen Bereichen in die Platte eingebracht werden.

Die Erfindung wird beispielsweise anhand der Zeichnung näher erläutert. Es zeigen
- Fig. 1: schematisch einen Querschnitt durch eine Bodenplatte mit Durchbrechungen,
- Fig. 2: einen Querschnitt durch eine Bodenplatte mit Vertiefungen, in denen bei Wärmeeinwirkung aufschäumendes Material eingesetzt ist,
- Fig. 3: einen Querschnitt durch eine Bodenplatte mit Durchbrechungen und Vertiefungen,
- Fig. 4: eine Bodenplatte mit einer Matte aus Brandschutzmaterial auf der Unterseite,
- Fig. 5: eine weitere Abwandlung, und
- Fig. 6: eine andere Ausführungsform.

Eine Bodenplatte 1 kann aus verschiedenen trittfesten Materialien bestehen, wie beispielsweise aus Gipsfasermaterial oder Calciumsulfat, wobei Calciumsulfatplatten für Doppel- oder Hohlraumböden bevorzugt eingesetzt werden. In vorgegebenen Abständen sind Durchbrechungen 2 vorzugsweise als Bohrungen ausgebildet, die gleichmäßig über die Platte 1 oder auch nur über einen Teilbereich der Platte 1 verteilt angeordnet sind. Die durchgehenden Öffnungen 2 können unterschiedliche Querschnittsformen haben Für Doppel- oder Hohlraumböden werden die perforierten Bodenplatten aus mit unterschiedlichen Belägen beschichtet, wie dies in Fig. 1 bei 3 angedeutet ist.

Der Bodenbelag 3 kann beispielsweise aus luftdurchlässigem Vliesmaterial bestehen oder auch aus einem PVC-Belag, der in der gleichen Weise wie die Platte 1 perforiert ist, sodass durch die mit dem Bodenbelag 3 beschichtete Bodenplatte 1 Luft hindurchtreten kann.

Eine Bodenplatte 1 weist vorbestimmte statische Eigenschaften auf und besteht aus einem entsprechend festen und steifen Material, dessen Oberfläche glatt und nicht saugfähig ist. Die durchgehenden Öffnungen 2 in den Bodenplatten werden so ausgebildet, dass die statischen Eigenschaften der Bodenplatte 1 nicht beeinträchtigt werden, die Bodenplatte aber dennoch für Lüftungszwecke und als schallschluckendes Bauelement eingesetzt werden kann.

Bei der Fertigung einer solchen Bodenplatte 1 wird in die durchgehenden Öffnungen oder Bohrungen 2 flüssiges Material 4 eingespritzt oder im Falle eines viskosen oder pastösen Materials 4 dieses durch Bestreichen der Oberfläche in Vertiefungen 5 so eingebracht, dass das Material 4 nach Trocknen und Verfestigen die Öffnungen 2 freilässt, bei Hitzeeinwirkung aber so aufschäumt, dass die Öffnungen in der Bodenplatte verschlossen werden.

Fig. 1 zeigt eine Bodenplatte 1, bei der Bohrungen 2 bei einer Dickenabmessung der Platte 1 von etwa 30 mm beispielsweise einen Durchmesser von 8 bis 13 mm und vorzugsweise etwa 10 mm haben können. Nach Einspritzen von Material 4 in die Bohrungen 2 lässt man überschüssiges Material nach unten abtropfen, worauf eine Schicht aus dem Material 4 an den Innenseiten der Bohrungen 2 haften bleibt und sich durch Trocknen als Beschichtung 4 verfestigt, wie dies in Fig. 1 angedeutet ist.

In der Praxis kann die Schichtdicke des Materials 4 in den Durchbrechungen oder Öffnungen 2 etwa 0,1 bis 1,5 mm, insbesondere 0,5 mm betragen. Bei Wärmeeinwirkung > 100° C wird die Materialschicht 4 aktiviert und so aufgeschäumt, dass die Öffnung 2 vollständig geschlossen wird. Auf diese Weise können perforierte Böden eine Zulassung F30/REI30 erhalten, unabhängig von der Art des Bodenbelags 3 auf der Bodenplatte.

Für Doppel- oder Hohlraumböden in Trockenbauweise werden vorzugsweise perforierte Calciumsulfatplatten 1 mit einer Dichte von 1.150 bis 1.700 kg verwendet, die vorzugsweise eine Größenabmessung von 600 x 600 mm haben, aber auch in anderen Abmessungen gefertigt werden können.
Die Dicke einer Bodenplatte 1 kann im Bereich von etwa 20 bis 60 mm liegen. Bei größeren Plattenstärken kann der Durchmesser der Bohrungen 2 im Bereich von 20 bis 30 mm liegen.

Bei einer Perforierung der Bodenplatte 1 mit kleinerem Durchmesser der Bohrungen 2 kann das Material 4 um die Mündungen der Bohrungen 2 aufgebracht werden.

Bei einer größeren Dicke der Bodenplatte 1 und damit einer größeren Länge der Bohrung 2 im Verhältnis zum Durchmesser kann eine dünne Beschichtung der Innenseite mit aufschäumbarem Material 4 ausreichen, um im Brandfall die Bohrung 2 zu verschließen.

In entsprechender Weise kann bei einer relativ dünnen Platte 1 eine dickere Beschichtung auf dem Innenumfang der Bohrung 2 vorgesehen werden, damit im Brandfall die Bohrung zuverlässig verschlossen wird durch Aufschäumen des Materials 4.

Fig. 2 zeigt in einer Schnittansicht schematisch eine Bodenplatte 1, bei der auf der Ober- bzw. Außenseite 1.1 Vertiefungen 5 zwischen den Bohrungen 2 ausgebildet sind, die mit aufschäumbarem Material 4 gefüllt sind und über die Oberfläche verteilt oder auch nur über den Teilbereich der Oberfläche verteilt angeordnet sind, auf dem Bohrungen 2 ausgebildet sind. Gegebenenfalls können auch auf der Unterseite Vertiefungen 5 vorgesehen werden, die mit Material 4 gefüllt werden.

Zweckmäßigerweise kann zwischen den neben der Mündungsöffnung der Bohrungen 2 liegenden Vertiefungen 5 ein bei 5b angedeuteter Kanal in der Oberfläche der Bodenplatte 1 ausgebildet sein, der eine Verbindung zwischen der Bohrung 2 und der Vertiefung 5 bildet, sodass das bei Hitzeeinwirkung aufschäumende Material 4 aus der Vertiefung 5 leichter in die Bohrung 2 gelangt, um diese zu verschließen. Eine solche Ausgestaltung kann insbesondere bei einem steifen Bodenbelag 3 zweckmäßig sein, der die Vertiefung 5 und den Kanal 5b abdeckt, im Bereich der Bohrung 2 aber auch eine entsprechende Öffnung aufweist.

Fig. 3 zeigt eine Ausführungsform einer perforierten Bodenplatte 1 mit Durchbrechungen bzw. Bohrungen 2, wobei insbesondere auf der Unterseite um die Mündung der Bohrungen 2 ringförmige Vertiefungen 5 angeordnet sind, die mit Material 4 gefüllt sind. Bei Hitzeeinwirkung schäumt das Material 4 derart auf, dass die Durchbrechungen 2 von der Unterseite her verschlossen werden.
Bei der Ausführungsform nach Fig. 3 kann zusätzlich zu den mit Material 4 aufgefüllten Vertiefungen 5 auch aufschäumbares Brandschutzmaterial 4 in den Bohrungen 2 durch Einspritzen vorgesehen sein, wie dies anhand der Fig. 1 beschrieben wurde.

Anstelle einer ringförmigen Vertiefung 5 kann auch eine streifenförmige Vertiefung 5.1 längs der Reihen von Bohrungen 2 in die Platte 1 eingebracht werden, wie dies Fig. 3a zeigt, wobei sich die streifenförmigen Vertiefungen 5.1 auch gitterförmig kreuzen können, damit die sich kreuzenden Streifen von Vertiefungen 5.1 die Bohrungen 2 umschließen.

Die Querschnittsfläche der Öffnungen 2 und Vertiefungen 5 bzw. 5.1 im Verhältnis zur Oberfläche der Bodenplatte 1 kann unterschiedlich ausgelegt werden.Beispielsweise kann auf der Oberseite der Bodenplatte 1 einerseits durch Bohrungen 2 und andererseits durch Vertiefungen 5 bzw. 5.1 ein größerer Flächenanteil mit Material 4 belegt sein als an der Unterseite der Bodenplatte 1, an der z.B. nur das auf dem Innenumfang der Bohrungen 2 aufgetragene Material 4 freiliegt, wenn von der Unterseite der Bodenplatte 1 Hitze einwirkt.

Fig. 4 zeigt eine andere Ausführungsform, wonach auf der Unterseite der perforierten Bodenplatte 1 eine Matte 6 aus aufschäumbarem Material 4 aufgebracht, vorzugsweise aufgeklebt ist Die Matte 6 ist zwar ebenfalls mit Durchbrechungen 6.2 entsprechend denen der Platte 1 versehen, aber im Brandfall wird das Material der Matte 6 derart aufgeschäumt, dass es die Bohrungen bzw. Durchbrechungen 2 der Platte 1 verschließt. Hierfür kann eine entsprechende Dickenabmessung der Brandschutzmatte 6 vorgesehen werden.

Es ist auch möglich, ringförmige oder streifenförmige Bereiche der Matte 6 um die Bohrungen 2 anzuordnen ähnlich ringförmigen oder streifenförmigen Vertiefungen 5 oder 5.1 um die Bohrungen 2 in Fig. 3, um zu gewährleisten, dass bei Hitzeeinwirkung die Bohrungen 2 durch Aufschäumen des Brandschutzmaterials 4 bzw. 6 zuverlässig verschlossen wird.

Nach einer weiteren Ausgestaltung kann der Bereich der Matte 6 um die Durchbrechungen bzw. Bohrungen 2 auch verdickt ausgebildet sein, damit im Bereich der Durchbrechungen 2 verstärkt Brandschutzmaterial zum Aufschäumen bereitgestellt wird.

Nach einer anderen in Fig. 5 wiedergegebenen Ausführungsform kann in einem ringförmigen, zur Bohrung 2 hin offenen Ausschnitt 5a um eine Bohrung 2 auf der Unterseite der Platte 1 mattenförmiges Brandschutzmaterial 6 oder im Ausgangszustand flüssiges Brandschutzmaterial 4 eingebracht werden, damit das Brandschutzmaterial beim Aufschäumen durch die Form der Vertiefung 5 oder des Ausschnitts 5a auf die Mündungsöffnung der Bohrung 2 hin ausgerichtet wird, wie Fig. 6 zeigt.

Für die Herstellung der Ausführungsform nach Fig. 5 kann die Platte 1 vor dem Bohren der Bohrungen 2 mit ring- oder scheibenförmigen Ausfräsungen versehen werden, in die ein mattenförmiges Brandschutzmaterial oder auch im Ausgangszustand flüssiges Brandschutzmaterial eingebracht wird, worauf nach dem Trocknen und Verfestigen des zunächst flüssigen oder pastösen Brandschutzmaterials die Bohrungen 2 eingebracht werden, sodass sich die in Fig. 5 wiedergegebene Ausführungsform ergibt.

Anstelle von ringförmigen Ausfräsungen können auch streifenförmige Ausfräsungen vorgesehen werden, in die Brandschutzmaterial eingebracht wird, worauf längs dieser Streifen Bohrungen 2 eingebracht werden.
Eine solche Ausführungsform würde in einer Schnittansicht längs des Streifens von Brandschutzmaterial 4 bzw. 6 der Schnittansicht in Fig. 4 entsprechen.

Das Anbringen von Brandschutzmaterial 4 bzw. 6 um die Mündungsöffnung der Bohrungen bzw. Durchbrechungen 2, das in den Fig. 3 bis 5 auf der Unterseite der Platte 1 wiedergegeben ist, kann auch auf der Plattenoberseite vorgesehen werden, wobei das Brandschutzmaterial von einem Bodenbelag 3 abgedeckt sein kann.

Bei der Ausführungsform nach Fig. 4 kann zusätzlich zu der Brandschutzmatte 6 auch aufschäumbares Material 4 auf dem Innenumfang der Bohrungen 2 eingebracht werden, wie dies Fig. 1 zeigt.

Fig. 7 zeigt einen Stapel von perforierten Platten 1, wobei die Bohrungen 2 in den Platten ausgerichtet sind, sodass sie sich durchgehend durch den ganzen Stapel von Platten 1 erstrecken. Auf der Oberseite wird im Ausgangszustand flüssiges bzw. pastöses, bei Hitzeeinwirkung aufschäumbares Material 4 aufgetragen und mit hohem Druck in die Bohrungen 2 der Platten 1 eingepresst. Nach Abtropfen und Verfestigen des flüssig eingebrachten Materials 4 bildet sich zumindest auf einem Teilbereich des Innenumfangs der Bohrungen 2 eine Schicht wie in Fig. 1 angedeutet, worauf die Bodenplatten zum Verlegen verarbeitet werden können.

Nach einem praktischen Ausführungsbeispiel können etwa 30 perforierte Platten so gestapelt werden, dass die Bohrungen miteinander fluchten, worauf von oben flüssiges Material 4 über die oberste Platte gegossen wird, sodass das flüssige Material durch die Bohrungen 2 nach unten läuft und überschüssiges Material unten austritt. Zumindest auf einem Teilbereich der Bohrungen verbleibt dabei eine Beschichtung von ca. 0,5 bis 1 mm Dicke, die nach dem Abtrocknen die in Fig. 1 wiedergegebene Beschichtung am Innenumfang der Bohrungen ergibt.

Das flüssige Material 4 kann auch von unten in einen Plattenstapel eingespritzt und mit Druck durch die Bohrungen 2 nach oben gedrückt werden. Zugleich kann gegebenenfalls an der Oberseite ein Unterdruck angelegt werden, um die Beschichtung auf dem Innenumfang der Bohrungen zu unterstützen.

Auch von oben kann zusätzlich Druck aufgebracht werden, um das auf der obersten Platte flüssig aufgetragene Material oder in die Bohrungen eingespritzte Material 4 durch die Bohrungen 2 nach unten zu drücken.

## Patentansprüche

1. Bodenplatte, insbesondere aus Calciumsulfat, mit durchgehenden Öffnungen oder Durchbrechungen (2) auf wenigstens einem Teilbereich der Oberfläche, wobei in oder an den Durchbrechungen (2) ein bei Hitzeeinwirkung aufschäumbares Material (4) so aufgebracht ist, dass das Material (4) im Brandfall die Durchbrechungen (2) verschließt.

2. Bodenplatte nach Anspruch 1, wobei wenigstens auf einem Teilbereich des Innenumfangs der Durchbrechungen (2) eine Schicht (4) aus aufschäumbarem Material so aufgebracht ist, dass bei Hitzeeinwirkung die Durchbrechung (2) verschlossen wird.

3. Bodenplatte nach Anspruch 1, wobei um die Mündungsöffnung der Durchbrechungen (2) aufschäumbares Material 4 in Vertiefungen (5, 5a,5b, 5.1) angeordnet ist.

4. Bodenplatte nach Anspruch 3, wobei die Vertiefungen (5.1) streifenförmig auf wenigstens einer Oberfläche der Bodenplatte (1) so aufgebracht sind, dass sie die Mündungsöffnungen der Durchbrechungen (2) wenigstens teilweise umschließen.

5. Bodenplatte nach Anspruch 1, wobei auf wenigstens einer Seite der Bodenplatte eine Matte (6) aus bei Hitzeeinwirkung aufschäumbarem Material aufgebracht ist und die Matte (6) Durchbrechungen (2a) entsprechend den Durchbrechungen (2) in der Bodenplatte (1) aufweist.

6. Verfahren zum Herstellen von Bodenplatten (1), wobei ein Stapel von perforierten Bodenplatten (1) derart gebildet wird, dass die Bohrungen oder Durchbrechungen (2) ausgerichtet sind und durch den Stapel von Platten verlaufen, worauf flüssiges, bei Hitzeeinwirkung aufschäumbares Material (4) in die Bohrungen (2) eingespritzt oder gegossen wird, und nach Abtropfen des eingebrachten Materials (4), das auf dem Innenumfang der Bohrungen (2) haften gebliebene Material durch Trocknen verfestigt wird.

7. Verfahren zum Herstellen von Bodenplatten (1), wobei bei Hitzeeinwirkung aufschäumendes Material (4, 6) auf wenigstens einer Seite der Platte (1) aufgebracht wird und dann Bohrungen (2) in die Platte (1) im Bereich des aufgebrachten Materials (4, 6) eingebracht werden.

8. Verfahren nach Anspruch 7, wobei auf wenigstens einer Seite der Platte (1) ringförmige oder streifenförmige Ausfräsungen (5a, 5.1) eingebracht werden, die mit Brandschutzmaterial in Form einer Matte (6) oder mit im Ausgangszustand flüssigem oder pastösem Brandschutzmaterial (4) aufgefüllt werden, worauf nach dem Verfestigen des Brandschutzmaterials die Bohrungen (2) in den ringförmigen Bereichen bzw. längs den streifenförmigen Bereichen in die Platte (1) eingebracht werden.

9. Verfahren nach Anspruch 6, wobei das im Ausgangszustand flüssige, bei Hitzeeinwirkung aufschäumbare Material (4) unter Druckeinwirkung in die Bohrungen (2) in den Platten (1) eingebracht wird, sei es durch Druck auf die mit flüssigem Material beschichtete Seite des Stapels und/oder durch Unterdruck auf der gegenüberliegenden Seite des Stapels.
